# EUROPÄISCHE PATENTSCHRIFT

(11) **EP 0 523 074 B1**
(45) Veröffentlichungstag und Bekanntmachung des Hinweises auf die Patenterteilung: **23.04.1997**
(21) Anmeldenummer: 91905808.1
(22) Anmeldetag: 23.03.1991
(51) Int. Cl.: F02P 17/00

(54) **VORRICHTUNG ZUR ERZEUGUNG EINES TRIGGERSIGNALS AUS ZÜNDIMPULSEN EINER ZÜNDANLAGE**
DEVICE FOR GENERATING A TRIGGER SIGNAL FROM IGNITION PULSES IN AN IGNITION SYSTEM
DISPOSITIF PERMETTANT DE PRODUIRE UN SIGNAL DE DECLENCHEMENT A PARTIR DES IMPULSIONS D'ALLUMAGE D'UN SYSTEME D'ALLUMAGE

(30) Priorität: 04.04.1990 DE 4010839
(43) Veröffentlichungstag der Anmeldung: 20.01.1993
(73) Patentinhaber: ROBERT BOSCH GMBH, 70442 Stuttgart (DE)
(72) Erfinder: ETZOLD, Peter, D-7333 Ebersbach-Rosswälden (DE)
(86) Internationale Anmeldenummer: DE9100259
(87) Internationale Veröffentlichungsnummer: WO9115678

(56) Entgegenhaltungen:
- DE-C- 3 706 786
- GB-A- 2 172 115
- GB-A- 2 172 116
- US-A- 4 165 481

## Beschreibung

Aus der US-A 4 165 481 ist eine gattungsgemäße Vorrichtung zum Erzeugen eines Triggersignals aus Zündimpulsen einer Zündanlage einer Brennkraftmaschine bekannt. Die Zündanlage enthält eine Zündspule mit einer Primär- und einer Sekundärwicklung. Ein erster Anschluß der Primärwicklung ist mit einem ersten Anschluß einer Spannungsquelle verbunden und ein zweiter Anschluß der Primärwicklung ist mit einem steuerbaren Schalter an den zweiten Anschluß der Spannungsquelle schaltbar. Die Primärwicklung ist mittels einer Kurzschließvorrichtung kurzschließbar. Es sind erste mit dem zweiten Anschluß der Primärwicklung verbundene Mittel zum Detektieren von Zündimpulsen und zweite Mittel zum Detektieren von Zündimpulsen, die bei unterdrückten Zündvorgängen auftreten, vorgesehen. Eine Anordnung zum Zusammenfassen der von den beiden Mitteln abgegebenen Signale stellt ein an einem Ausgang abgreifbares Triggersignal bereit, das sowohl tatsächlich ausgelöste Zündimpulse sowie unterdrückte Zündimpulse wiedergibt. Die zweiten Mittel enthalten einen Stromsensor und einen Komparator. Der Stromsensor besteht aus einer Reihenschaltung von Dioden, an denen bei einem ausreichenden Stromfluß in Durchlaßrichtung ein Spannungsabfall auftritt, der der Addition der Durchlaßspannungen der einzelnen Dioden entspricht. Wenn der gesamte Spannungsabfall an den Dioden einen ausreichend hohen Pegel erreicht, beginnt ein Stromfluß in einer Leuchtdiode, die parallel zu der Reihenschaltung der Dioden liegt. Der Leuchtdiode kommt eine Komparatorfunktion zu. Ein Aufleuchten der Leuchtdiode, die in einem Optokoppler enthalten ist, löst einen Triggerimpuls aus, der einem unterdrückten Zündvorgang entspricht.

Der Erfindung liegt die Aufgabe zugrunde, eine Vorrichtung zur Erzeugung eines Triggersignals aus den Impulsen einer Zündanlage anzugeben, das jeden in der Zündanlage auftretenden Zündimpuls wiedergibt, wobei die Vorrichtung eine hohe Betriebssicherheit aufweist.

### Vorteile der Erfindung

Die erfindungsgemäß vorgesehene Ausgestaltung des Stromsensors als Kaltleiter weist zunächst den Vorteil einer Triggerung auf einen definierten Stromwert auf. Ein weiterer Vorteil ergibt sich durch die Schutzfunktion des Kaltleiters für ein Schaltelement, das in der Kurzschließanordnung enthalten ist. Darüberhinaus bietet der Kaltleiter einen zuverlässigen Schutz gegen Überstrom, der insbesondere bei einem fehlerhaften Anschluß, beispielsweise bei einer Verpolung, der erfindungsgemäßen Vorrichtung an einer vorhandenen Zündanlage auftreten kann.

Ein anderer Vorteil der erfindungsgemäßen Vorrichtung ist dadurch gegeben, daß eine einfache Adapption an eine vorhandene Zündanlage möglich ist. Es werden lediglich zwei Anschlüsse parallel zur Primärseite der Zündspule benötigt. Mit diesen beiden Anschlüssen ist gleichzeitig die Kurzschließanordnung kontaktierbar.

Die erfindungsgemäße Vorrichtung ist zum Anschluß an unterschiedliche Zündsysteme, wie beispielsweise herkömmliche Spulenzündungen, elektronische Zündungen und insbesondere verteilerlose Ein- sowie Mehrfunken-Zündanlagen geeignet.

Weitere vorteilhafte Weiterbildungen und Ausgestaltungen der erfindungsgemäßen Vorrichtung ergeben sich aus abhängigen Ansprüchen.

Die ersten Detektionsmittel, die mit dem Primäranschluß der Zündspule kontaktiert werden, enthalten vorteilhafterweise einen Spannungskomparator, der bei Überschreiten einer vorgegebenen Schwellenspannung ein Signal abgibt. Die Schwelle ist vorzugsweise auf die primärseitige Schwingung abgestimmt, die beim Auftreten eines Zündvorgangs auftritt.

Die mit dem Kaltleiter vorgegebene Stromschwelle in den zweiten Detektionsmitteln wird vorzugsweise abgestimmt auf den in der Kurzschließanordnung erwarteten Strom, der nach Auslösung der Kurzschlußanordnung zum Unterdrücken eines Zündvorgangs auftritt.

Der Komparator enthält vorzugsweise eine Leuchtdiode, die Teil eines Optokopplers ist. Der Optokoppler bringt den Vorteil einer galvanischen Trennung von der weiteren Auswerteschaltung mit sich.

Die Anordnung zum Zusammenfassen der von den beiden Detektionsmitteln abgegebenen Signale ist in besonders einfacher Weise als ODER-Verknüpfung realisierbar.

Die erfindungsgemäße Vorrichtung ist auch bei Mehrspulen-Zündanlagen geeignet. Es ist jeweils nur ein einziger zusätzlicher Anschluß an der Primärseite jeder einzelnen Zündspule vorzunehmen. Als Mittel zur Entkopplung zwischen den einzelnen Zündspulen sind insbesondere Dioden geeignet.

Weitere vorteilhafte Weiterbildungen und Verbesserungen der erfindungsgemäßen Vorrichtung ergeben sich aus der Beschreibung.

### Zeichnung

Die einzige Figur zeigt ein Prinzipschaltbild einer erfindungsgemäßen Vorrichtung zur Erzeugung eines Triggersignals aus Zündimpulsen einer Zündanlage.

Die Figur zeigt eine von einer Spannungsquelle 10 mit elektrischer Energie versorgten Zündanlage 11. Die Spannungsquelle 10 weist einen ersten und zweiten Anschluß 12, 13 auf. Die Zündanlage 11 enthält zwei Zündspulen 14, 15. Die Zündspulen 15, 16 weisen jeweils eine Primärwicklung 16, 17 sowie eine Sekundärwicklung 18, 19 auf. Ein erster Anschluß 20, 21 der Primärwicklung 16, 17 ist jeweils mit dem ersten Anschluß 12 der Spannungsquelle 10 verbunden. Ein zweiter Anschluß 22, 23 der Zündspule 15, 16 ist jeweils über einen Schalter 24, 25 mit dem zweiten Anschluß 13 der Spannungsquelle 10 verbindbar. Die Schalter 24, 25 sind von einer nicht näher gezeigten Steuereinrichtung über Steuermittel 26, 27 betätigbar.

Die Sekundärwicklungen 18, 19 der Zündspulen 15, 16 sind mit Zündkerzen 28, 29, 30, 31 verbunden, die einer nicht näher gezeigte Brennkraftmaschine zugeordnet sind. In der Figur ist beispielhaft eine Doppelfunken-Zündanlage gezeigt, bei der beide Anschlüsse der Sekundärwicklungen 18, 19 jeweils mit Zündkerzen 28, 29; 30, 31 verbunden sind.

Die zweiten Anschlüsse 22, 23 der Primärwicklungen 16, 17 sind über Dioden 32, 33 zusammengeführt. In der Figur ist ferner eine dritte Diode 34 eingetragen, die zu einer weiteren, in der Figur nicht gezeigten Zündspule führt. Die Diode 34 ist stellvertretend für beliebig viele weitere Dioden eingetragen. An der gemeinsamen Verbindung der Dioden 32, 33, 34 ist ein mit dem zweiten Anschluß 13 der Spannungsquelle 10 verbundener Arbeitswiderstand angeordnet. Mit dem gemeinsamen Anschluß ist weiterhin eine Kurzschließanordnung 41 verbunden, die einen Kurzschluß zum ersten Anschluß 12 der Spannungsquelle 10 herstellen kann. Die Kurzschließanordnung 41 ist in der Figur mit dem Schaltsymbol eines Thyristors eingetragen. Am Steuereingang 42 des Thyristors ist eine nicht näher gezeigte Auslöseeinrichtung für den Kurzschluß angeschlossen. Ferner sind an dem gemeinsamen Anschluß der Dioden 32, 33, 34 und der Kurzschließanordnung 41 erste Mittel 43 zum Detektieren von Zündimpulsen angeschlossen, die an den zweiten Anschlüssen 22, 23 der Primärwicklungen 16, 17 auftreten. In der Kurzschließanordnung 41 sind zweite Mittel 44 zum Detektieren von Zündimpulsen vorgesehen, die ebenfalls an den zweiten Anschlüssen 22, 23 auftreten und nach Auslösung der Kurzschlußanordnung 41 dort eine Wirkung hervorrufen.

Die Mittel 44 enthalten einen als Stromsensor wirkenden Widerstand 45, dem eine Serienschaltung mit einer Leuchtdiode 46 und einem Schutzwiderstand 47 parallel geschaltet ist. Die Leuchtdiode 46 bildet mit einem Fotoempfänger 48 einen Optokoppler zur Auskopplung des Signals.

Die von den beiden Detektionsmitteln 43, 44 abgegebenen Signale werden einer Anordnung 49 zum Zusammenführen beider Signale zugeleitet. Am Ausgang 50 der Anordnung 49 steht ein Triggersignal zur Verfügung, das jedem in der Zündanlage auftretenden Zündimpuls entspricht, unabhängig davon, ob ein Zündvorgang an Zündkerzen 28, 29; 30, 31 der Brennkraftmaschine ausgelöst wird oder nicht.

### Die Arbeitsweise der in der Figur gezeigten Prinzipschaltung wird nun näher erläutert:

Die Zündanlage 11 ist beispielsweise zur Auslösung von Zündvorgängen in einer nicht gezeigten Brennkraftmaschine vorgesehen. Die Zündanlage kann unterschiedlich ausgestaltet sein. In der Figur sind beispielsweise zwei Zündspulen 14, 15 gezeigt. Es kann gleichfalls nur eine Zündspule vorgesehen sein, ebenso können auch mehr als zwei Zündspulen vorhanden sein. Die Zündspulen 14, 15 sind in der Figur mit einer getrennten Primärwicklung 16, 17 sowie einer Sekundärwicklung 18, 19 gezeigt. Es ist ebenso möglich, die Zündspulen 14, 15 als sogenannte Spartransformatoren auszubilden, wobei lediglich eine Wicklung vorgesehen ist, die eine Anzapfung aufweist. In diesem Fall ist die Primärwicklung zweckmäßigerweise als Niederspannungs- und die Sekundärwicklung als Hochspannungswicklung zu bezeichnen. Ferner ist es möglich, daß die Zündspulen 14, 15 jeweils mehrere Sekundärwicklungen 18, 19 aufweisen, die zu weiteren Zündkerzen führen. Im Beispiel sind zwei Doppelfunken-Zündspulen gezeigt, bei denen beide Anschlüsse der Sekundärwicklungen 18, 19 jeweils zu Zündkerzenpaaren 28, 29; 30, 31 führen.

Die Ansteuerung der Zündspulen 14, 15 erfolgt mit Hilfe von steuerbaren Schaltern 24, 25. Diese Schalter können sowohl mechanische Unterbrecherkontakte in einer herkömmlichen einfachen Spulenzündanlage sein. Es ist ebenso möglich, daß die Schalter 24, 25 als Halbleiterschalter ausgebildet sind, die beispielsweise in einem elektronischen Zündgerät als Endstufentransistoren realisiert sind. Die Steuermittel 26, 27 der Schalter 24, 25 sind im Falle einer einfachen Unterbrechersteuerung jeweils mechanische Nocken und im Falle einer elektronischen Zündanlage elektronische Komponenten zur Ansteuerung der Halbleiterschalter.

Ein Zündvorgang an den Zündkerzen 28, 29, 30, 31 tritt während dem Öffnen der Schalter 24, 25 nach Abschluß einer Schließphase mit vorgegebener Dauer auf. Zum ordnungsgemäßen Arbeiten der Zündanlage 11 sind weitere Komponenten, beispielsweise sogenannte Zündkondensatoren erforderlich, die jedoch für die erfindungsgemäße Vorrichtung nur von untergeordneter Bedeutung sind und deshalb weggelassen wurden. Nach dem Öffnen der Schalter 24, 25 entsteht an den zweiten Anschlüssen 22, 23 der Primärwicklungen 16, 17 jeweils ein steiler Spannungsanstieg, der Amplituden bis zu mehreren 100 Volt aufweisen kann. Dieser hohe Spannungsanstieg eignet sich besonders zum Ableiten von Triggersignalen aus den Zündimpulsen, die an den zweiten Anschlüssen 22, 23 auftreten. Die ersten Mittel 43 zum Detektieren dieser Zündimpulse enthalten deshalb vorzugsweise einen Spannungskomparator, dessen Schaltschwelle auf diese primärseitige Zündimpulsspannung abgestimmt ist. Die Schaltschwelle ist beispielsweise auf 100 V eingestellt. Bei Überschreiten dieser Schwelle gibt der Spannungskomparator einen Impuls ab, der zeitlich mit dem Auftreten der Zündimpulse an den Zündkerzen 28, 29, 30, 31 übereinstimmt. Zur Entkopplung der Signale zwischen den einzelnen Zündspulen 14, 15 sind Dioden 32, 33, 34 vorgesehen.

Für bestimmte Messungen an der Brennkraftmaschine, beispielsweise Kompressionsmessungen mit Eilfe des Anlasserstroms sowie Leistungs- und Laufruhemessungen, ist die Unterdrückung einzelner oder mehrerer Zündauslösungen in Folge erforderlich. Hierzu ist die Kurzschließanordnung 41 vorgesehen, die einen steuerbaren Schalter enthält. Besonders geeignet ist hierfür der in der Figur eingetragene Thyristor, an dessen Steuereingang 42 eine Auslöseeinrichtung angeschlossen ist, die den Thyristor jeweils zum richtigen Zeitpunkt einschaltet und somit den Primärkreis der Zündspule 14 oder der Zündspule 15 kurzschließt. Während des Bestehens des Kurzschlusses wird das Entstehen einer hohen primärseitigen Spannung an den zweiten Anschlüssen 22, 23 unterbunden. Die ersten Mittel 43 können dann unter Umständen nicht mehr jeden Zündimpuls detektieren, der an den zweiten Anschlüssen 22, 23 auftritt. Deshalb sind die zweiten Mittel 44 vorgesehen, die in der Kurzschließanordnung 41 enthalten sind.

Der während der Schließphase der Schalter 24, 25 in den Primärwicklungen 16, 17 fließende Strom wird nach Öffnen der Schalter 24, 25 über die Kurzschließanordnung 41 zum ersten Anschluß 12 der Spannungsquelle 10 zurückgeleitet. Dieser Strom weist Amplituden von einigen Ampere auf. Die zweiten Mittel 44 enthalten als Stromsensor den Kaltleiter 45, der zusätzlich eine Schutzfunktion für den Thyristor wahrnimmt. Der im Kurzschlußkreis fließende Strom führt zu einem Spannungsabfall am Kaltleiter 45, der mit Hilfe eines weiteren Spannungskomparators auswertbar ist. Geeignet ist beispielsweise eine parallel zum Kaltleiter 45 geschaltete Leuchtdiode 46, die eine Strahlung emittiert, sobald deren Schwellenspannung überschritten ist. Der Widerstand 47 begrenzt den durch die Leuchtdiode 46 fließenden Strom und stellt den Arbeitspunkt ein. Die Leuchtdiode 46 ist vorzugsweise Teil eines Optokopplers, der in einem Gehäuse integriert den mit der Leuchtdiode 46 zusammenwirkenden Fotoempfänger 48 enthält. Die zweiten Mittel 44 geben somit ein Signal bei dem Auftreten von Zündimpulsen an den zweiten Anschlüssen 22, 23 und gleichzeitig ausgelöstem Kurzschluß ab.

Zur Bereitstellung eines Triggersignals, das jedem ausgelösten Zündimpuls entspricht, unabhängig davon, ob die Auslösung eines Zündvorgangs unterdrückt ist oder nicht, ist die Anordnung 49 vorgesehen, an deren Ausgang 50 die Triggerimpulse auftreten. Die Anordnung 49 ist in besonders einfacher Weise als ODER-Verknüpfung realisierbar. Die Anordnung 49 muß sicherstellen, daß entweder die von den ersten Mitteln 43 oder die von den zweiten Mitteln 44 oder von beiden Mitteln 43, 44 abgegebenen Signale zum Ausgang 50 gelangen.

## Patentansprüche

1. Vorrichtung zur Erzeugung eines Triggersignals aus Zündimpulsen einer Zündanlage (11), die wenigstens eine Zündspule (14, 15) mit einer Primär- und wenigstens einer Sekundärwicklung (16, 17, 18, 19) enthält, wobei ein erster Anschluß (20, 21) der Primärwicklung (16, 17) mit einem ersten Anschluß (12) einer Spannungsquelle (10) verbunden ist und ein zweiter Anschluß (22, 23) der Primärwicklung (16, 17) mit einem steuerbaren Schalter (24, 25) an einen zweiten Anschluß (13) der Spannungsquelle (10) schaltbar ist, mit ersten Mitteln (43) zum Detektieren von Zündimpulsen, die mit dem zweiten Anschluß (22, 23) der Primärwicklung (16, 17) verbunden sind, mit einer Kurzschließanordnung (41) für die Primärwicklung (16, 17), die zum Detektieren von Zündimpulsen, die bei unterdrückten Zündvorgängen auftreten, Mittel (44) umfaßt, die einen Stromsensor (45) und einem Komparator (46, 47) enthalten, und mit einer Anordnung (49) zum Zusammenfassen der von den beiden Mitteln (43, 44) abgegebenen Signale zum Bereitstellen des an einem Ausgang (50) abgreifbaren Triggersignals, dadurch gekennzeichnet, daß als Stromsensor (45) ein Kaltleiter eingesetzt ist.

2. Vorrichtung nach Anspruch 1, dadurch gekennzeichnet, daß die ersten Mittel (43) einen Spannungskomparator enthalten.

3. Vorrichtung nach Anspruch 1, dadurch gekennzeichnet, daß parallel zum Kaltleiter (45) eine Leuchtdiode (46) geschaltet ist, die in einem Optokoppler enthalten ist, der neben der Leuchtdiode (46) einen Fotoempfänger (48) enthält.

4. Vorrichtung nach einem der vorhergehenden Ansprüche, dadurch gekennzeichnet, daß die Anordnung (49) als ODER-Verknüpfung realisiert ist.

5. Vorrichtung nach einem der vorhergehenden Ansprüche, dadurch gekennzeichnet, daß mehrere Zündspulen (14, 15) vorgesehen sind, deren zweite Anschlüsse (22, 23) der Primärwicklungen (16, 17) über Dioden (32, 33, 34) gegeneinander entkoppelt sind.

## Claims

1. Device for generating a trigger signal from ignition pulses of an ignition system (11) which contains at least one ignition coil (14, 15) with a primary and at least one secondary winding (16, 17, 18, 19), a first terminal (20, 21) of the primary winding (16, 17) being connected to a first terminal (12) of a voltage source (10) and it being possible for a second terminal (22, 23) of the primary winding (16, 17) to be connected with a controllable switch (24, 25) to a second terminal (13) of the voltage source (10), having first means (43) for detecting ignition pulses which are connected to the second terminal (22, 23) of the primary winding (16, 17), having a short-circuiting arrangement (41) for the primary winding (16, 17) which, for the detection of ignition pulses which occur during suppressed ignition processes, has means (44) which contain a current sensor (45) and a comparator (46, 47), and having an arrangement (49) for combining the signals emitted by the two means (43, 44) in order to make available the trigger signal which can be tapped at an output (50), characterized in that a PCT thermistor is used as current sensor (45).

2. Device according to Claim 1, characterized in that the first means (43) contain a voltage comparator.

3. Device according to Claim 1, characterized in that an LED (46) is connected in parallel with the PCT thermistor (45), which LED (46) is contained in an opto-coupler which, in addition to the LED (46), contains a photoreceiver (48).

4. Device according to one of the preceding claims, characterized in that the arrangement (49) is realized as an OR logic element.

5. Device according to one of the preceding claims, characterized in that a plurality of ignition coils (14, 15) are provided, the second terminals (22, 23) of whose primary windings (16, 17) are isolated from one another by means of diodes (32, 33, 34).

## Revendications

1. Dispositif pour générer un signal de déclenchement à partir des impulsions d'allumage d'une installation d'allumage (11), comprenant au moins une bobine d'allumage (14, 15) ayant un enroulement primaire et au moins un enroulement secondaire (16, 17, 18, 19), un premier branchement (20, 21) de l'enroulement primaire (16, 17) étant relié à un premier branchement (12) d'une source de tension (10) et un second branchement (22, 23) de l'enroulement primaire (16, 17) étant relié, par un interrupteur commandé (24, 25), à un second branchement (13) de la source de tension (10), des premiers moyens (43) pour détecter des impulsions d'allumage étant reliés aux seconds branchements (22, 23) de l'enroulement primaire (16, 17), un dispositif de court-circuit (41) de l'enroulement primaire (16, 17) comprenant des moyens (44) pour détecter les impulsions d'allumage produites lors des opérations d'allumage supprimées, et comprenant un détecteur d'intensité (45) et un comparateur (46, 47) ainsi qu'un dispositif (49) pour réunir les signaux fournis par les deux moyens (43, 44) et donner un signal de déclenchement disponible à la sortie (50),
caractérisé en ce que
le détecteur d'intensité (45) est un conducteur froid.

2. Dispositif selon la revendication 1,
caractérisé en ce que
les premiers moyens (43) comportent un comparateur de tension.

3. Dispositif selon la revendication 1,
caractérisé par
une diode électroluminescente (46) en parallèle sur le conducteur froid (45), cette diode étant contenue dans un coupleur optique qui comporte, en plus de la diode électroluminescente (46), un photorécepteur (48).

4. Dispositif selon l'une des revendications précédentes,
caractérisé en ce que
le dispositif (49) est un circuit logique OU.

5. Dispositif selon l'une des revendications précédentes,
caractérisé par
plusieurs bobines d'allumage (14, 15) dont les seconds branchements (22, 23) des enroulements primaires (16, 17) sont découplés par des diodes (32, 33, 34).
